# FASCICULE DE BREVET EUROPEEN

(11) **EP 0 335 923 B1**
(45) Date de publication et mention de la délivrance du brevet: **20.05.1992**
(21) Numéro de dépôt: 88907597.4
(22) Date de dépôt: 23.09.1988
(51) Int. Cl.: E05B 23/00, E05B 15/10

(54) **SERRURE DE SECURITE**
SICHERHEITSSCHLOSS
SAFETY LOCK

(30) Priorité: 25.09.1987 CH 3718/87
(43) Date de publication de la demande: 11.10.1989
(73) Titulaire: MANIGLEY, Alain, CH-1032 Romanel-sur-Lausanne (CH)
(72) Inventeur: MANIGLEY, Alain, CH-1032 Romanel-sur-Lausanne (CH)
(74) Mandataire: Hranitzky, Wilhelm Max
(86) Numéro de dépôt international: CH8800168
(87) Numéro de publication internationale: WO8902965

(56) Documents cités:
- DE-A- 2 601 774
- FR-A- 2 560 914

## Description

La présente invention a pour objet une serrure de sécurité comportant au moins un pêne fixé sur une queue de pêne.

Une serrure de sûreté, dont le logement du mécanisme de verrouillage est protégé, au moins d'un côté, par une plaque de blindage, est décrite dans la demande de brevet allemand DOS No 2601774.

Une serrure de sûreté comportant un pêne et des gorges formant un bloc unique amovible est décrite dans la demande de brevet français No 2 560 914. Dans cette serrure, les gorges sont fixées sur au moins une plaque de prolongement qui protège ces gorges, cette plaque étant elle-même fixée sur le pêne. Une telle serrure présente l'avantage de permettre le remplacement en bloc du pêne et des gorges, en cas de détérioration de ces éléments, tout en conservant les autres parties de la serrure. Cependant, seules les gorges sont protégées par la ou les plaque(s) solidaires du pêne, alors que les autres parties du mécanisme de verrouillage et d'entraînement de la serrure sont, de manière classique, disposées en dehors de la queue de pêne.

De telles serrures de sûreté ne permettent pas de résoudre, de manière pleinement satisfaisante, le problème de la protection de la serrure contre les effractions ainsi que celui de l'adaptation de la longueur et des dimensions des pênes lors du réglage de la gâche.

Le but de l'invention est de fournir une serrure de sécurité particulièrement résistante aux effractions et permettant, d'autre part, d'adapter la longueur et les dimensions des pênes sans démonter l'ensemble de la serrure.

A cet effet, la serrure de sécurité selon l'invention est caractérisée en ce que la queue de pêne comporte un profilé tubulaire dont l'espace intérieur constitue un logement pour le mécanisme de verrouillage de la serrure, les parois latérales dudit profilé comportant au moins une ouverture pour la mise en place de ce mécanisme, ce dernier étant fixé sur le coffre de la serrure. La fixation du mécanisme de verrouillage sur le coffre de la serrure s'effectue de manière connue en soi.

La serrure peut comporter un pêne ou une pluralité de pênes fixés sur la queue de pêne de façon amovible.

La queue de pêne peut comporter un élément de renforcement longitudinal fixé à l'intérieur de l'ossature tubulaire a l'endroit de la fixation des pênes sur la queue de pêne. Elle peut comporter également des éléments de renforcement transversaux fixés à l'intérieur de l'ossature tubulaire.

Le pêne peut être fixé sur la queue de pêne par vissage.

Le pêne peut comporter une première partie comportant des organes de fixation destinés à coopérer avec des organes de fixation de la queue de pêne pour la fixation du pêne sur la queue de pêne, et au moins une seconde partie, séparable de la première, la seconde partie étant disposée autour de la première.

La queue de pêne peut comporter un élément de renforcement longitudinal fixé à l'intérieur de l'ossature tubulaire à l'endroit de la fixation des pênes sur la queue de pêne. Elle peut comporter également des éléments de renforcement transversaux fixés à l'intérieur de l'ossature tubulaire.

Le pêne peut être fixé sur la queue de pêne par vissage.

Le pêne peut comporter une première partie comportant des organes de fixation destinés à coopérer avec des organes de fixation de la queue de pêne pour la fixation du pêne sur la queue de pêne, et au moins une seconde partie, séparable de la première, la seconde partie étant disposée autour de la première.

Selon un mode d'exécution, le pêne comprend une partie interne en forme de tige cylindrique comportant un filetage mâle s'étendant depuis l'une de ses extrémités sur au moins une partie de sa longueur et vissée dans un trou de la queue de pêne comportant un filetage femelle correspondant, l'autre extrémité de la tige comportant une partie de tête de diamètre supérieur au diamètre de la tige, et constituant un rebord en saillie vers l'extérieur par rapport à l'axe de la tige, et une partie externe, séparable de la partie interne, en forme de tube ouvert à ses deux extrémités, de diamètre interne sensiblement supérieur au diamètre extérieur de la tige et comportant à l'une de ses extrémités un logement de dimensions sensiblement supérieures à celles de la partie de tête de la partie interne, destiné au logement de ladite partie de tête et constituant un rebord en saillie vers l'intérieur par rapport à l'axe du tube, le rebord de la partie de tête s'appuyant sur le rebord du logement de la partie externe. La partie externe du pêne peut être réalisée en acier trempé.

La serrure peut comporter une gâche équipée à sa base de tenons destinés à être fixés dans le mur dans une position inclinés par rapport au plan médian de la gâche dans la direction opposée à l'angle de rotation d'ouverture de la porte.

Ainsi qu'il ressortira de la description qui va suivre, la serrure de sécurité selon l'invention est non seulement très résistante aux effractions, mais présente l'avantage d'être très facile à mettre en place.

D'autres avantages et caractéristiques favorables de la serrure de sécurité selon l'invention ressortiront plus clairement de la description d'un mode d'exécution, donné ci-après, à titre d'exemple, en se référant au dessin annexé dans lequel :
la fig. 1 représente une vue en perspective d'un mode de réalisation de la partie d'une serrure de sécurité comportant quatre pênes fixés sur une queue de pêne, et
la fig. 2 est une coupe verticale selon I-I de la figure 1.

Comme représenté sur les figures 1 et 2, la serrure de sécurité comporte quatre pênes 1 fixés sur une queue de pêne 2. La queue de pêne est réalisée à l'aide d'un profilé tubulaire 3 de forme extérieure générale rectangulaire et de section rectangulaire. Une barre de renforcement verticale 13 est fixée à l'intérieur du profilé tubulaire, par exemple à l'aide d'une vis 17, le long d'un de ses petits côtés 14. La barre de renforcement peut bien entendu aussi être fixée au profilé tubulaire par points de soudure ou par collage.

Le profilé tubulaire comporte également deux tubes carrés 18, 18′ de renforcement transversal, fixés à l'intérieur du profilé tubulaire, à chacune de ses extrémités. La présence de ces éléments de renforcement a pour but de repousser le point de pivotement de l'ensemble en cas d'effraction et par conséquent d'augmenter la résistance à l'effraction.

Quatre trous 6 répartis sur la longueur du petit côté 4 du profilé tubulaire et traversant de part en part l'épaisseur de la paroi du profilé et de la barre de renforcement sont destinés au vissage des pênes sur la queue de pêne. A cet effet, les trous 6 comportent un filetage femelle. Le mécanisme de verrouillage, non représenté, est fixé à l'intérieur de la queue de pêne. A cet effet, le profilé tubulaire 3 comporte des ouvertures telles que 15, 16, destinées en particulier à la mise en place dudit système de verrouillage, au guidage et à l'entraînement de cet ensemble. La réalisation de ces ouvertures dans le profilé tubulaire peut avantageusement être réalisée par découpage au laser.

La configuration de forme tubulaire de la queue de pêne décrite ci-dessus permet d'obtenir une résistance exceptionnelle à la flexion.

Les pênes 1 sont composés d'une vis de fixation 4 traversant une douille extérieure 10. La vis de fixation comporte un filetage mâle s'étendant depuis l'une de ses extrémités sur environ la moitié de la longueur de la vis. Elle comporte en outre une partie de tête 7 de diamètre extérieur supérieur à celui du corps de la vis constituant un rebord 8 en saillie vers l'extérieur par rapport à l'axe de la vis. La face d'extrémité de la partie de tête de la vis comporte une partie alvéolaire de forme hexagonale, et destinée à recevoir la tête d'un tournevis ou autre instrument de vissage. La douille 10 est de forme cylindrique et ouverte à ses deux extrémités. Son diamètre interne est sensiblement supérieur au diamètre externe de la vis 4 de façon que la vis puisse coulisser facilement à l'intérieur de la douille. Elle comporte à l'une de ses extrémités un logement 11 de dimensions sensiblement supérieures à celles de la tête 7 de la vis et destiné au logement de cette tête lorsque la vis, qui traverse la douille, est vissée dans les trous 6 de la queue de pêne. Le serrage des pênes s'obtient par la butée du rebord 8 de la partie de tête de la vis contre le rebord 12 du logement de la douille, la douille s'appuyant d'autre part contre la face 14 de la queue de pêne.

Selon un mode d'exécution particulier de la serrure de sécurité décrite ci-dessus, les dimensions extérieures de la queue de pêne seront par exemple de 80 x 110 x 20 millimètres, l'épaisseur de la paroi du profilé tubulaire étant de 2,5 millimètres. La résistance à la flexion de la queue de pêne de l'exemple ci-dessus est particulièrement importante. On peut déterminer par calcul que cette résistance est d'environ les deux tiers de la résistance que l'on obtiendrait en remplaçant le tube par un élément plein de même épaisseur.

Selon une variante d'exécution, les vis de fixation des pênes peuvent être plus longues de façon à traverser toute la largeur du tube et à être fixées sur le petit côté du tube opposé au petit côté 14 ou sur une barre de renforcement verticale fixée sur ledit petit côté opposé.

La réalisation de la queue de pêne à l'aide d'un profilé tubulaire dont la section et la matière peuvent être déterminées selon le degré de sécurité souhaité, permet d'obtenir une extrême rigidité de l'ensemble. Le choix du profilé pour la fabrication de la queue de pêne est fait en fonction de la résistance à la flexion du tube et de la possibilité d'y disposer à l'intérieur le mécanisme de verrouillage. De même, la section et la dureté du matériel servant à la fabrication des parties constituant le pêne, c'est-à-dire de la douille et de la vis de fixation, peuvent être choisies en fonction de la sécurité souhaitée. De plus, ces caractéristiques peuvent être en tout temps modifiées du fait que les pênes sont vissés sur la queue de pêne et peuvent par conséquent être remplacés. Les parties constitutives du pêne, et notamment la douille, peuvent par exemple être réalisées en acier trempé de grande dureté. La douille est alors très difficile à scier, tout en gardant une âme non cassante, si cette dernière n'est pas trempée.

La queue de pêne est usinée de façon à pouvoir coulisser sans les pênes dans le coffre de la serrure. Cette caractéristique permet d'effectuer le montage des pênes une fois la serrure fixée, ainsi que le démontage desdits pênes lors du réglage de la gâche.

La gâche sera de préférence équipée à sa base de tenons fixés dans le mur et inclinés par rapport au plan médian de la gâche dans la direction opposée à l'angle de rotation d'ouverture de la porte. Afin d'améliorer l'effet de résistance des tenons, au moins deux tenons seront disposés en queue d'aronde l'un par rapport à l'autre. La section et la longueur des tenons peuvent être déterminées par le degré de sécurité recherché, en fonction des résultats d'un calcul que l'on peut effectuer dans le but d'éviter leur fléchissement lorsqu'ils sont soumis à un effort. Lors d'une effraction par poussée, cette configuration inclinée des tenons permet d'éviter la rotation de la gâche sur elle-même et oblige la gâche à se rapprocher de la serrure, ce qui a pour résultat d'éviter la désolidarisation de l'ensemble gâche - serrure lors d'une poussée excessive.

## Revendications

1. Serrure de sécurité composée d'au moins un pêne solidaire d'une queue de pêne caractérisée en ce que la queue de pêne (2) comporte un profilé tubulaire (3), dont l'espace intérieur constitue un logement pour le mécanisme de verrouillage de la serrure, les parois latérales dudit profilé comportant au moins une ouverture (15) pour la mise en place de ce mécanisme, ce dernier étant fixé sur le coffre de la serrure.

2. Serrure selon la revendication 1, caractérisé en ce que le profilé tubulaire (3) est de section rectangulaire.

3. Serrure selon la revendication 1, caractérisé en ce que le(s) pêne(s) est (sont) fixés sur la queue de pêne de façon amovible.

4. Serrure selon la revendication 1, caractérisé en ce que la queue de pêne comporte un élément de renforcement longitudinal (13) fixé à l'intérieur du profilé tubulaire à l'endroit de la fixation des pênes sur la queue de pêne.

5. Serrure selon la revendication 1, caractérisé en ce que la queue de pêne comporte des éléments de renforcement transversaux (18, 18′) fixés à l'intérieur du profilé tubulaire.

6. Serrure selon la revendication 1, caractérisé en ce que le(s) pêne(s) comprend (comprennent) une première partie (4) comportant des organes de fixation (5) destinés à coopérer avec des organes de fixation (6) de la queue de pêne pour la fixation du pêne sur la queue de(s) pêne(s), et au moins une seconde partie (10), séparable de la première, la seconde partie étant disposée autour de la première.

7. Serrure selon la revendication 6, caractérisé en ce que le(s) pêne(s) comprend (comprennent) une partie interne (4) en forme de tige cylindrique comportant un filetage mâle (5) s'étendant depuis l'une de ses extrémités sur au moins une partie de sa longueur et vissée dans un trou (6) de la queue de pêne comportant un filetage femelle correspondant, l'autre extrémité de la tige comportant une partie de tête (7) de diamètre supérieur au diamètre de la tige, et constituant un rebord (8) en saillie vers l'extérieur par rapport à l'axe de la tige, et une partie externe (10), séparable de la partie interne, en forme de tube ouvert à ses deux extrémités, de diamètre interne sensiblement supérieur au diamètre extérieur de la tige et comportant à l'une de ses extrémités un logement (11) de dimensions sensiblement supérieures à celles de la partie de tête de la partie interne, destiné au logement de ladite partie de tête et constituant un rebord (12) en saillie vers l'intérieur par rapport à l'axe du tube, le rebord (8) de la partie de tête s'appuyant sur le rebord (12) du logement de la partie externe.

8. Serrure selon la revendication 7, caractérisé en ce que la partie externe du (des) pêne (s) est en acier trempé.

9. Serrure comportant un ensemble constitué d'au moins un pêne et d'une queue de pêne selon l'une des revendications 1 à 8.

## Patentansprüche

1. Sicherheitsschloss bestehend aus mindestens einem Riegel, der mit einem Riegelträger fest verbunden ist, dadurch gekennzeichnet, dass der Riegelträger (2) einen Hohlprofilrahmen (3) aufweist, dessen Innenraum ein Gehäuse für den Verriegelungsmechanismus des Schlosses bildet, wobei die Seitenwände des genannten Hohlprofilrahmens mindestens eine Öffnung (15) zur Einsetzung dieses Mechanismus aufweisen, welcher letztere auf dem Schlosskasten befestigt ist.

2. Schloss nach Patentanspruch 1, dadurch gekennzeichnet, dass der Hohlprofilrahmen (3) einen rechteckigen Querschnitt besitzt.

3. Schloss nach Patentanspruch 1, dadurch gekennzeichnet, dass der (die) Riegel abnehmbar auf dem Riegelträger befestigt ist (sind).

4. Schloss nach Patentanspruch 1, dadurch gekennzeichnet, dass der Riegelträger ein in Längsrichtung verlaufendes Verstärkungsorgan (13) aufweist, welches im Innern des Hohlprofilrahmens an der Befestigungsstelle der Riegel auf dem Riegelträger befestigt ist.

5. Schloss nach Patentanspruch 1, dadurch gekennzeichnet, dass der Riegelträger in Querrichtung verlaufende Verstärkungsorgane (18, 18′) aufweist, die im Innern des Hohlprofilrahmens befestigt sind.

6. Schloss nach Patentanspruch 1, dadurch gekennzeichnet, dass der (die) Riegel einen ersten Teil (4) umfasst (umfassen), welcher Befestigungsorgane (5) aufweist, die dazu bestimmt sind, mit den Befestigungsorganen (6) des Riegelträgers zur Befestigung des Riegels auf dem (den) Riegelträger(n) zusammenzuwirken, und mindestens einen zweiten Teil (10), der vom ersten trennbar ist, wobei dieser zweite Teil um den ersten Teil herum angeordnet ist.

7. Schloss nach Patentanspruch 6, dadurch gekennzeichnet, dass der (die) Riegel einen inneren Teil (4) in Form einer zylindrischen Stange aufweist (aufweisen), wobei diese ein männliches Schraubgewinde (5) besitzt, welches sich von einem ihrer Enden über mindestens einen Teil ihrer Länge erstreckt und in ein Loch (6) des Riegelträgers, welcher ein entsprechendes weibliches Schraubgewinde besitzt, eingeschraubt ist, wobei das andere Ende der Stange einen Kopfteil (7) von grösserem Durchmesser als dem Stangendurchmesser aufweist und eine in Bezug auf die Stangenachse nach aussen vorspringende Schulter (8) bildet, und einen äusseren Teil (10) aufweist (aufweisen), der von dem inneren Teil trennbar ist und die Form eines an seinen beiden Enden offenen Rohres hat, dessen innerer Durchmesser deutlich grösser als der äussere Durchmesser der Stange ist. und wobei dieser äussere Teil an einem seiner Enden einen Raum (11) von deutlich grösseren Abmessungen als diejenigen des Kopfteils des inneren Teils aufweist. welcher zur Unterbringung des genannten Kopfteils dient und eine in Bezug auf die Rohrachse nach innen vorspringende Schulter (12) bildet. wobei die Schulter (8) des Kopfteils sich auf die Schulter (12) des Raum.es des äusseren Teils abstützt.

8. Schloss nach Patentanspruch 7, dadurch gekennzeichnet, dass der äussere Teil des (der) Riegel aus gehärtetem Stahl ist.

9. Schloss, welches eine Einheit aufweist, die aus mindestens einem Riegel und einem Riegelträger gemäss einem der Patentansprüche 1 bis 8 besteht.

## Claims

1. Safety lock comprising at least one sliding bolt integral with a bolt tail, characterized in that the bolt tail (2) comprises a tubular frame (3), the inner space of which constitutes a housing for the locking mechanism of the lock, the side walls of said frame comprising at least one opening (15) for putting this mechanism in its place, this mechanism being fixed to the case of the lock.

2. Lock according to claim 1, characterized in that the tubular frame (3) has a rectangular section.

3. Lock according to claim 1, characterized in that the sliding bolt(s) is (are) removably attached to the bolt tail.

4. Lock according to claim 1, characterized in that the bolt tail comprises a longitudinal strengthening member (13) fixed inside the tubular frame at the place of attachment of the sliding bolt to the bolt tail.

5. Lock according to claim 1, characterized in that the bolt tail comprises transverse strengthening members (18, 18′) fixed inside the tubular frame.

6. Lock according to claim 1, characterized in that the sliding bolt(s) includes (include) a first part (4) comprising attachment members (5) intended for cooperating with attachment members (6) of the bolt tail for the attachment of the sliding bolt to the bolt tail(s), and at least a second part (10) separable from the first, the second part being arranged around the first.

7. Lock according to claim 6, characterized in that the sliding bolt(s) includes (include) an inner part (4) in the form of a cylindrical rod having a male thread (5) extending from one of its ends over at least a part of its length and screwed into a hole (6) of the bolt tail having a corresponding female thread, the other end of the rod having a head portion (7) of larger diameter than the diameter of the rod and forming a shoulder (8) projecting outwards with respect to the axis of the rod, and an outer part (10) separable from the inner part, in the form of a tube open at both ends and of an inner diameter substantially larger, than the outer diameter of the rod, and having at one end a recess (11) of dimensions substantially greater than those of the head portion of the inner part intended for lodging the said head portion and forming a shoulder (12) projecting inwards with respect to the axis of the tube, the shoulder (8) of the head portion bearing against the shoulder (12) of the recess of the outer part.

8. Lock according to claim 7, characterized in that the outer part of the sliding bolt(s) is made of hardened steel.

9. Lock comprising an assembly formed of at least one sliding bolt and a tail tail according to one of the claims 1 to 8.
